# EUROPÄISCHE PATENTSCHRIFT

(11) **EP 1 167 277 B1**
(45) Veröffentlichungstag und Bekanntmachung des Hinweises auf die Patenterteilung: **23.04.2003**
(21) Anmeldenummer: 00113596.1
(22) Anmeldetag: 27.06.2000
(51) Int. Cl.: B67D 1/08, B67D 1/00

(54) **Vorratsbehälter für Getränkemaschinen**
Storage container for use in a beverage dispenser
Récipient de stockage pour distributeur de boisson

(43) Veröffentlichungstag der Anmeldung: 02.01.2002
(73) Patentinhaber: WMF WÜRTTEMBERGISCHE METALLWARENFABRIK AG, 73309 Geislingen/Steige (DE)
(72) Erfinder: Göltenboth, Frank, 89134 Blaustein (DE); Kiefer, Alexander, 73329 Kuchen (DE)
(74) Vertreter: Grünecker, Kinkeldey, Stockmair & Schwanhäusser Anwaltssozietät

(56) Entgegenhaltungen:
- EP-A- 0 129 436
- EP-A- 0 203 744
- GB-A- 2 033 333

## Beschreibung

Die Erfindung bezieht sich auf einen Vorratsbehälter für Getränkemaschinen der im Oberbegriff von Anspruch 1 erläuterten Art.

Viele der bislang auf dem Markt befindlichen Getränkemaschinen, wie beispielsweise automatische Kaffee- oder Teemaschinen enthalten Vorratsbehälter für die unterschiedlichsten Flüssigkeiten und Getränke, beispielsweise integrierte Milchbehälter, Warmhaltebehälter für ausgabefertige Getränke oder Wasserbehälter zum Zubereiten von Getränken, aus denen vorab in ihrem Mengenvolumen konstante Flüssigkeitsmengen gezapft werden müssen, sei es um ein vorbestimmtes Portionsgefäß, wie beispielsweise eine Tasse oder ein Kännchen, mit einem Getränk zu befüllen, sei es um eine vorbestimmte Menge Wasser zum Zubereiten einer vorbestimmten Menge Getränk abzuziehen oder sei es, um eine vorbestimmte Menge Milch zum Mischen mit einer vorbestimmten Menge Kaffe oder Tee oder zum Aufschäumen zur Zubereitung von Capuccino abzuziehen. In allen diesen Fällen ist es notwendig, dass die vorbestimmte Volumenmenge der Flüssigkeiten bei jedem Zapfvorgang im Wesentlichen immer gleich ist, egal wie hoch der Flüssigkeitsspiegel im Vorratsbehälter steht. So wird beispielsweise eine hohe Flüssigkeitssäule im Vorratsbehälter bei Schwerkraftabfluss oder bei einem zeitgesteuerten Ventil zu einer leicht erhöhten Ausflussmenge führen gegenüber derjenigen Ausflussmenge, die bei der gleichen Ventilöffnungszeit aber bei einem geringeren Füllstand im Vorratsbehälter ausfließt. Bislang behilft man sich dadurch, dass man entweder im Vorratsbehälter oberhalb des Flüssigkeitsspiegels einen konstanten Überdruck erzeugt oder indem man den Füllstand im Vorratsbehälter mittels Sonden feststellt und die Zeitsteuerung entsprechend verändert. Beide Maßnahmen sind relativ kompliziert.

Zwar sind Vorratsbehälter mit Niveauausgleich für den Flüssigkeitsspiegel bereits aus der EP 203 744, der GB 20 33 330 oder der EP 129 436 bekannt, bei diesen bekannten Behältern erfolgt die Belüftung durch ein gesondertes Rohr, das zusätzlich zum Flüssigkeitsauslass vorgesehen ist und demzufolge eine weitere Abdichtung erfordert.

Weiterhin wird in der nicht vorveröffentlichten EP 1 146 007 ein Vorratsbehälter beschrieben, bei dem die Luftzufuhr durch den Flüssigkeitsauslass erfolgen kann, die Luft somit in das Innere nachblubbert. Damit ist jedoch die Ausgabe einer vorbestimmten, korrekt definierten Flüssigkeitsmenge nicht möglich.

Der Erfindung liegt die Aufgabe zugrunde, einen Vorratsbehälter bereitzustellen, mit dem auf konstruktiv einfache Weise eine Niveaukompensation erreicht werden kann.

Die Aufgabe wird durch die im Anspruch 1 angegeben Merkmale gelöst.

Durch den im Wesentlichen luftdichten Abschluss des Behälterkörpers wird sich bei der Entnahme von Flüssigkeit aus dem Behälterkörper oberhalb des Flüssigkeitsspiegels ein zunehmender Unterdruck aufbauen, der dem Gewicht der Flüssigkeitssäule im Behälterkörper entgegenwirkt. Es wird sich ein Gleichgewicht zwischen dem an der Belüftungsöffnung anliegenden Aussendruck und dem Unterdruck im Behälterkörper oberhalb des Flüssigkeitsspiegels einstellen, wobei aus der Belüftungsöffnung dann Luft nachperlt, sobald der Unterdruck im Behälterkörper um einen vorbestimmten Wert unter den Außendruck fällt. Dieses Gleichgewicht ist unabhängig von der Höhe der Flüssigkeitssäule im Behälterkörper, so dass bei jeder Höhe der Flüssigkeitssäule im Behälterkörper ein angemessener Ausgleich des Gewichtes der Flüssigkeitssäule erreicht wird, ohne dass ein weiterer, abzudichtender Zugang zum Vorratsbehälter notwendig ist.

Bei stationären Behältern, das heißt bei Behältern, die zum Befüllen nicht gekippt werden können, ist die Maßnahme nach Anspruch 2 sinnvoll.

Die Ansprüche 3 und 4 beschreiben besonders bevorzugte Anordnungen der Belüftungsöffnung.

Durch die Maßnahmen nach den Ansprüchen 5 und 6 wird sichergestellt, dass die nachperlenden Luftblasen nicht zu groß werden.

Die Maßnahme nach Anspruch 7 sichert eine vollständige Entleerbarkeit des Vorratsbehälters.

Die Ausgabeleitung nach Anspruch 8 stellt eine konstruktiv einfache Möglichkeit dar.

Anspruch 9 erleichtert das Befüllen des Behälterkörpers.

Ausführungsbeispiele der Erfindung werden nachfolgend anhand der Zeichnungen näher erläutert:

Es zeigen:
- Fig. 1: ein erstes Ausführungsbeispiel eines erfindungsgemäßen Vorratsbehälters in schematischer Schnittdarstellung, und
- Fig. 2: ein zweites Ausführungsbeispiel eines erfindungsgemäßen Vorratsbehälters in schematischer Schnittdarstellung.

Fig. 1 zeigt ein erstes Ausführungsbeispiel eines erfindungsgemäßen Vorratsbehälters 10, wie er beispielsweise in einer automatischen Kaffeemaschine zum Zwischenspeichern von Kaffee oder anderen Getränken, wie beispielsweise Milch, oder einer vorbestimmten Menge Heißwasser eingesetzt werden kann. Der Vorratsbehälter 10 wird dort eingesetzt, wo eine Flüssigkeit in vorgegebenen Volumenmengen ausgegeben werden muss, wobei die vorgegebene Volumenmenge gleich bleiben soll, egal wie hoch die Flüssigkeit im Vorratsbehälter 10 noch steht. Dies kann beispielsweise im Verlauf eines Zubereitungszyklus für ein Getränk notwendig werden, oder es kann notwendig werden, wenn beispielsweise ein Benutzer auf Knopfdruck immer die gleiche Volumenmenge eines Getränks, beispielsweise zum exakten Füllen einer Tasse oder eines Portionsgefäßes, entnehmen will.

Der Vorratsbehälter 10 enthält den eigentlichen Behälterkörper 2 und einen Deckel 2a, der im Wesentlichen luftdicht abschließend auf dem Behälterkörper 2 sitzt. "Im Wesentlichen luftdicht" muss nicht unbedingt eine absolute Dichtheit bezeichnen, es reicht aus, dass der Deckelsitz einen Unterdruck zumindest über die normale Betriebsdauer einer Getränkemaschine, also beispielsweise 8 Stunden ohne nennenswerte, funktionsstörende Schwankungen, aufrechterhalten kann.

Der Behälterkörper 2 ist mit einer Ausgabeleitung in Form eines Schlauches 13 verbunden, die zu einer nicht dargestellten Ausgabevorrichtung mit oder ohne einem zeitgesteuerten Ventil führt.

Der Vorratsbehälter 10 enthält eine Einrichtung 4 zur Niveaukompensation, die einen Belüftungskanal 5 in Form eines Rohres mit senkrechter Mittellinie 5a umfasst, das am Deckel 2a befestigt ist und sich nach unten in den Behälterkörper 2 hinein bis in die Nähe des Bodens erstreckt. Das Rohr 5 ist durch den Deckel 2a hindurch offen und steht mit der Außenseite des Vorratsbehälters 10, bevorzugt mit der Atmosphäre in Verbindung. Falls Druckschwankungen des Atmosphärendruckes stören, kann das Rohr 5 auch mit einem Ausgleichdruck-Gefäß verbunden sein. Das Rohr 5 erstreckt sich mit senkrechter Mittellinie 5a bis in die Nähe des Bodens des Behälterkörpers 2 und ist dort zum Ausbilden einer Belüftungsöffnung 6 offen. Die Belüftungsöffnung 6 verläuft bevorzugt schräg zur Mittellinie 5a und enthält einen oberen Kantenbereich 6a und einen unteren Kantenbereich 6b. Zumindest der obere Kantenbereich 6a kann gewellt, gezackt, gelocht oder dergleichen ausgebildet sein, um das Ausbilden zu großer Luftblasen zu verhindern.

In diesem Zusammenhang soll darauf hingewiesen werden, dass mit "oben" und "unten" in die Richtung in den Zeichnungen gemeint ist, die die Richtung der Schwerkraft angibt.

Der Schlauch 13 wurde durch den Belüftungskanal 5 und die Belüftungsöffnung 6 geschoben und liegt auf dem Boden des Behälterkörpers 2 auf. Die Querschnittsfläche des Schlauches 13 und des Rohres 5 kann größer als in der Figur dargestellt gewählt werden, wobei zwischen dem Belüftungsrohr 5 und dem Schlauch 13 nur ein kleiner Spalt verbleiben muss.

Der Vorratsbehälter 10 wird entweder bei abgenommenen Deckel 2a oder über eine nicht gezeigte andere Befülleinrichtung bis zum maximalen Füllstand im Behälterkörper 2 mit Flüssigkeit 7 befüllt, wobei der Flüssigkeitsspiegel im Behälterkörper 2 und im Rohr 5 anfänglich auf gleicher Höhe liegt. Wird dann Flüssigkeit über den Schlauch 13 abgesaugt oder läuft durch Schwerkraft ab, sinkt der Flüssigkeitsspiegel 7a der Flüssigkeit 7 im Behälterkörper 2, so dass sich oberhalb ein freier Raum 8 mit Unterdruck bildet. Dieser Unterdruck wirkt dem Gewicht der Flüssigkeitssäule im Behälterkörper 2 entgegen, so dass dieses die durch die Ausgabeleitung 3 abgezogene Menge nicht mehr beeinflusst. Mit zunehmenden Unterdruck im Raum 8, je nach den Unterschieden in der Querschnittsfläche des Rohres 5 und des Behälterkörpers 2, fällt der Flüssigkeitsspiegel 7b im Rohr 5 stärker als der Flüssigkeitsspiegel 7a im Behälterkörper 2 und erreicht die obere Kante 6a der Belüftungsöffnung 6. Dadurch wird Luft eingedrückt, perlt nach oben und erhöht den Druck im Raum 8, so dass der Flüssigkeitsspiegel 7b wieder über die obere Kante 6a ansteigt und die Belüftung gestoppt wird.

Fig. 2 zeigt ein weiteres Ausführungsbeispiel eines erfindungsgemäßen Vorratsbehälters 100, in einer etwas abgewandelten Ausführungsform. Der Vorratsbehälter 100 enthält einen Behälterkörper 102, der geschlossen oder mit Deckel ausgebildet sein kann. Die Einrichtung 4 zur Niveaukompensation enthält eine Belüftungsöffnung 106, die sich in der Nähe des Bodens, bevorzugt an diesen anschließend, durch die Wandung des Behälterkörpers 102 erstreckt und mit einer Oberkante 106a oberhalb des Bodens angeordnet ist. An die Belüftungsöffnung 106 schließt sich außerhalb des Behälterkörpers 102 ein Belüftungskanal 105 an, der von der Belüftungsöffnung 106 nach oben bis in die Nähe des Deckels oder der oberen Deckwand des Behälterkörpers 102 führt und dort offen ist. Die Ausgabeleitung ist wiederum als Schlauch 113 ausgebildet, ist durch den Belüftungskanal 105 und die Belüftungsöffnung 106 geführt und endet in der Nähe des Bodens des Behälterkörpers 102.

Der Vorratsbehälter 100 wirkt wie der bereits oben beschriebenen Vorratsbehälter 10, das heißt, beim Absaugen von Flüssigkeit 107 über die Ausgabeleitung 113 bildet sich ein Unterdruck im Raum 108 oberhalb des Flüssigkeitsspiegels 107a im Behälterkörper 102, und im Belüftungskanal 105 bildet sich ein weiterer Flüssigkeitsspiegel 107b, auf den der Atmosphärendruck oder ein Druck aus einem Druckausgleichsgefäß wirkt. Die obere Kante 106a der Belüftungsöffnung 106 ist ebenfalls so ausgebildet, dass keine größeren Luftblasen gebildet werden, das heißt die Oberkante 106 ist gewellt, gezackt oder gelocht ausgebildet.

Ist der Vorratsbehälter 100 geschlossen, d.h. ohne Deckel ausgebildet, so ist zweckmäßigerweise an der im Betrieb obersten Stelle ein Rückschlagventil 114 vorgesehen, durch den die beim Befüllen des Vorratsbehälters 100 über den Belüftungskanal 105 verdrängte Luft entweichen kann.

Ein besonders bevorzugtes Anwendungsbeispiel des erfindungsgemäßen Vorratsbehälters ist seine Verwendung als Vorratsbehälter für Milch in einer Kaffeemaschine mit integrierter Milchaufschäumung, wie sie beispielsweise in der EP 820 715 beschrieben ist. Diese Milchaufschäumvorrichtungen nutzen den Venturieffekt eines Dampfstoßes aus, um Milch aus einem Vorratsbehälter mitzureißen und aufzuschäumen. Dieser Venturieffekt reicht aus, um die erforderliche und vorbestimmte Menge Milch aus dem erfindungsgemäßen Vorratsbehälter abzuziehen. Der Vorratsbehälter kann, wie bei Getränkemaschinen üblich, entweder gekühlt oder beheizt und isoliert sein.

In Abwandlung der beschriebenen und gezeichneten Ausführungsbeispiele können anhand der einzelnen Figuren gezeichnete Einzelheiten untereinander ausgetauscht werden, so kann beispielsweise auch der Vorratsbehälter nach Fig. 2 mit einer abgeschrägten Belüftungsöffnung versehen werden. Der Belüftungskanal muss nicht unbedingt geradlinig nach oben geführt werden, sondern kann auch einen Bogen oder dergleichen beschreiben. Der Belüftungskanal kann jede gewünschte Querschnittsform aufweisen und seine Querschnittsgröße kann zweckmäßigerweise so auf die Querschnittsgröße des Behälterkörpers und/oder des Schlauches abgestimmt werden, dass bei einem vorgegebenen Absaug- oder Ablaufdruck ein gleichmäßiges Fließen sichergestellt ist. Bei einer anderen Formgestaltung des Bodens bzw. wenn auf andere Weise eine vollständige Entleerung sichergestellt wird oder diese nicht notwendig ist, müssen Auslauföffnung und Belüftungsöffnung nicht in der Nähe des Bodens angeordnet sein. Weiterhin muss auch die Auslauföffnung nicht notwendigerweise unterhalb der Belüftungsöffnung angeordnet sein, wenn ein ausreichender Saugdruck und eine vollständige Entleerung sichergestellt ist.

## Patentansprüche

1. Vorratsbehälter (10, 100) für Getränkemaschinen, mit einem Behälterkörper (2, 102) einer Ausgabeleitung (13, 113) zum Ausgeben einer Flüssigkeit in vorbestimmten Mengen und mit einer Einrichtung (4) zur Niveaukompensation des Flüssigkeitsspiegels (7a, 107a) im Behälterkörper (2, 102) und wobei die Einrichtung (4) zur Niveaukompensation eine Belüftungsöffnung (6, 106) aufweist, die unterhalb des Flüssigkeitsspiegels (7a, 107a) angeordnet ist, **dadurch gekennzeichnet, dass** der Behälterkörper (2, 102) über dem Flüssigkeitsspiegel (7a, 107a) im Wesentlichen luftdicht verschlossen ist und dass die Ausgabeleitung (13, 113) durch die Belüftungsöffnung (6, 106) verläuft.

2. Vorratsbehälter nach Anspruch 1, **dadurch gekennzeichnet, dass** die Belüftungsöffnung (6, 106) mit einem Belüftungskanal (5, 105) verbunden ist, der oberhalb des Flüssigkeitsspiegels (7a, 107a) mit der Atmosphäre in Verbindung steht.

3. Vorratsbehälter nach Anspruch 1 oder 2, **dadurch gekennzeichnet, dass** die Belüftungsöffnung (6) am unteren Ende eines sich von oben in den Behälterkörper (2) hineinerstreckenden Lüftungskanal (5) vorgesehen ist.

4. Vorratsbehälter nach Anspruch 1 oder 2, **dadurch gekennzeichnet, dass** die Belüftungsöffnung (106) in einer Seitenwand des Behälterkörpers (102) vorgesehen und mit einem nach oben führenden Belüftungskanal (105) verbunden ist.

5. Vorratsbehälter nach einem der Ansprüche 1 bis 4, **dadurch gekennzeichnet, dass** die Belüftungsöffnung (106) bezüglich der Vertikalen schräg läuft.

6. Vorratsbehälter nach einem der Ansprüche 1 bis 5, **dadurch gekennzeichnet, dass** eine obere Begrenzungskante (6a, 106a) der Belüftungsöffnung (6, 106) zur Vermeidung großer Luftblasen ausgebildet, insbesondere gewellt, gezackt oder gelocht ist.

7. Vorratsbehälter nach einem der Ansprüche 1 bis 6, **dadurch gekennzeichnet, dass** der Eingang der Ausgabeleitung (13, 113) unterhalb der Belüftungsöffnung (6, 106), angeordnet ist.

8. Vorratsbehälter nach einem der Ansprüche 1 bis 7, **dadurch gekennzeichnet, dass** die Ausgabeleitung (13, 113) als Schlauch ausgebildet ist.

9. Vorratsbehälter nach einem der Ansprüche 1 bis 8, **dadurch gekennzeichnet, dass** der Behälterkörper (2, 102) mit einem Deckel (2a) im Wesentlichen luftdicht verschließbar ist.

## Claims

1. A reservoir (10, 100) for drinks dispensing machines, comprising a reservoir body (2, 102) an output line (13, 113) for outputting a liquid at predetermined quantities and comprising a means (4) for level compensation of the liquid level (7a, 107a) in the reservoir body (2, 102), and wherein the means (4) for level compensation comprises a ventilation opening (6, 106) arranged below the liquid level (7a, 107a), **characterized in that** the reservoir body (2, 102) above the liquid level (7, 107a) is substantially closed in an air-tight manner, and that the output line (13, 113) extends through the ventilation opening (6, 106)

2. A reservoir as claimed in claim 1, **characterized in that** the ventilation opening (6, 106) is connected to a ventilation channel (5, 105), which above the liquid level (7a, 107a) communicates with the atmosphere.

3. A reservoir as claimed in claims 1 or 2, **characterized in that** the ventilation opening (6) is provided at the lower end of a ventilation channel (5) extending from the top into the reservoir body (2).

4. A reservoir as claimed in claim 1 or 2, **characterized in that** the ventilation opening (106) is provided in a side wall of the reservoir body (102) and is connected to an upwardly leading ventilation channel (105).

5. A reservoir as claimed in one of claims 1 to 4, **characterized in that** the ventilation opening (106) extends obliquely with respect to the vertical.

6. A reservoir as claimed in one of claims 1 to 5, **characterized in that** an upper limitation edge (6a, 106a) of the ventilation opening (6, 106) is formed in a manner for avoiding larger air bubbles especially in a corrugated, jagged or punched manner.

7. A reservoir as claimed in one of claims 1 to 6, **characterized in that** the input of the output line (3, 13, 113) is arranged below the ventilation opening (6, 106).

8. A reservoir as claimed in one of claims 1 to 8, **characterized in that** the output line (13, 113) is formed as a hose.

9. A reservoir as claimed in one of claims 1 to 10, **characterized in that** the reservoir body (2, 102) can be closed by a lid (2a) in a substantially air-tight manner.

## Revendications

1. Récipient de stockage ( 10, 100) pour des machines à boisson, avec un corps de récipient (2, 102), une conduite de fourniture ( 13, 113) pour fournir un liquide en des quantités prédéterminées et avec un dispositif (4) pour assurer la compensation du niveau de liquide (7a, 107a) dans le corps de récipient (202) et le dispositif (4) devant assurer la compensation de niveau présentant une ouverture d'aération (6, 106) disposée au-dessous du niveau de liquide 7a, 107a), **caractérisé en ce que** le corps de récipient (2, 102) est fermé au-dessus du niveau de liquide (7a, 107a) de façon pratiquement étanche à l'air et **en ce que** la conduite de sortie (13, 113) s'étend en traversant l'ouverture d'aération (6, 106).

2. Récipient de stockage selon la revendication 1, **caractérisé en ce que** l'ouverture d'aération (6, 106) est reliée à un canal d'aération (5, 105) relié à l'atmosphère au-dessus du niveau de liquide (7a, 107a).

3. Récipient de stockage selon la revendication 1 ou 2, **caractérisé en ce que** l'ouverture d'aération (6) est prévue à l'extrémité inférieure d'un canal d'aération (5) s'étendant depuis le haut dans le corps de réservoir (2).

4. Réservoir de stockage selon la revendication 1 ou 2, **caractérisé en ce que** l'ouverture d'aération (106) est prévue dans une paroi latérale du corps de récipient (102) et reliée à un canal d'aération (105) menant vers le haut.

5. Réservoir de stockage selon l'une des revendications 1 à 4, **caractérisé en ce que** l'ouverture d'aération (106) s'étend obliquement par rapport à la verticale.

6. Réservoir de stockage selon l'une des revendications 1 à 5, **caractérisé en ce qu'**une arête de délimitation supérieure (6a, 106) de l'ouverture d'aération (6, 106) est réalisée pour éviter d'avoir de grosses bulles d'air, en particulier est obtenue par ondulation, crénelure ou perforation.

7. Réservoir de stockage selon l'une des revendications 1 à 6, **caractérisé en ce que** l'entrée de la conduite de sortie ( 13, 113) est disposée au-dessous de l'ouverture d'aération (6, 106).

8. Réservoir de stockage selon l'une des revendications 1 à 7, **caractérisé en ce que** la conduite de sortie (13, 113) est réalisée sous la forme de tuyau.

9. Réservoir de stockage selon l'une des revendications 1 à 8, **caractérisé en ce que** le corps de récipient (2, 102) est obturable de façon pratiquement étanche à l'air à l'aide d'un couvercle (2a).
